# EUROPÄISCHE PATENTSCHRIFT

(11) **EP 0 839 301 B1**
(45) Veröffentlichungstag und Bekanntmachung des Hinweises auf die Patenterteilung: **05.04.2000**
(21) Anmeldenummer: 96926373.0
(22) Anmeldetag: 19.07.1996
(51) Int. Cl.: F23G 5/14, F23L 1/02, F23M 3/20, F23M 5/08

(54) **VERFAHREN ZUR VERBRENNUNG VON THERMISCH ZU BEHANDELNDEN STOFFEN**
METHOD OF INCINERATING MATERIAL
PROCEDE D'INCINERATION DE MATERIAUX A TRAITER THERMIQUEMENT

(30) Priorität: 20.07.1995 DE 19526457
(43) Veröffentlichungstag der Anmeldung: 06.05.1998
(73) Patentinhaber: Forschungszentrum Karlsruhe GmbH, 76133 Karlsruhe (DE)
(72) Erfinder: MERZ, Albert, D-76139 Karlsruhe (DE); VOGG, Hubert, D-76139 Karlsruhe (DE); WALTER, Roland, D-76676 Graben-Neudorf (DE)
(74) Vertreter: Rückert, Friedrich, Dr.
(86) Internationale Anmeldenummer: EP9603198
(87) Internationale Veröffentlichungsnummer: WO9704274

(56) Entgegenhaltungen:
- EP-A- 0 497 089
- DE-A- 1 526 078
- DE-C- 4 219 231
- US-A- 3 808 986
- US-A- 5 323 718
- CHEMIE INGENIEUR. TECHNIK., Bd. 68, Nr. 1/2, Februar 1996, WEINHEIM DE, Seiten 147-150, XP002018060 HUBERT VOGG: "Primäre NOx-Minderung - Der Schlüssel für eine kostengünstige Abfallverbrennungstechnologie"
- A. MERZ, H. HUNSINGER, H. VOGG, G. HEINZ : "Industrial furnaces and boilers; Proceedings of the 3rd European Conference, 18-21 April 1995, Lisbon, Portugal " April 1995 , INFUB , PORTUGAL XP000608082 siehe Seite 454 - Seite 466
- PATENT ABSTRACTS OF JAPAN vol. 8, no. 148 (M-308), 11.Juli 1984 & JP,A,59 044513 (HITACHI ZOSEN KK), 13.März 1984,

## Beschreibung

Die vorliegende Erfindung betrifft ein Verfahren zur Verbrennung von thermisch zu behandelnden Stoffen, z.B von Hausmüll nach dem Prinzip der Gleichstromfeuerung auf einem Rost einer Verbrennungsanlage mit Zuführung von Primärluft von unten durch den Rost nach dem Oberbegriff des Patentanspruches 1, sowie eine Verbrennungsanlage zur Ausübung des Verfahrens. Ein solches Verfahren und eine solche Anlage sind durch das Dokument A Merz "Industrial furnaces and boilers - Proceedings of the 3rd European Conference", 18-21 April 1995, Lisabon, Portugal, Seiten 454 bis 466, bekannt.

Die thermische Behandlung von Restmüll stellt im Rahmen integrierter Abfallwirtschaftskonzepte einen unverzichtbaren Eckpfeiler dar. Nach wie vor wird jedoch z. B. Restmüll als Abfall mit einer relativ großen Menge Überschußluft verbrannt. Theoretisch werden pro kg Brennstoff mit einem Heizwert von ca. 8 MJ/kg etwas mehr als 3 Nm³ Luft benötigt. Tatsächlich wurde bis vor kurzem noch 6 Nm³ eingesetzt. Bis heute konnte die spezifische Luftverbrauchszahl auf ca. 5 Nm³ reduziert werden.

Kostenoptimierte Abfallverbrennungsanlagen zu entwickeln steht als Hindernis entgegen, daß es bis heute nicht gelungen ist, primärseitig der Bildung von NOₓ in einem Ausmaß entgegenzuwirken, daß die nachfolgende, heute allgemein angewandte Rauchgasreinigungstechnik im Abgasstrang auf DeNOX-Maßnahmen verzichten kann. Obwohl für die Abfallverbrennung ein Grenzwert von 200 mg NOₓ/Nm³ existiert, wird von der Öffentlichkeit, vor allem wegen der Ozonproblematik weniger als der halbe Grenzwert erwartet. Damit ist als Entwicklungsziel für primärseitige NOₓ-Minderungsmaßnahmen 100 mg NOₓ/Nm³ vorzugeben.

Aus der US-PS 3 808 986 sind ein Verfahren zur Verbrennung von Abfall und eine Anlage dazu bekannt. Zweck und Konzeption dieser Anlage zielen darauf, die Verbrennungstemperaturen zu erhöhen, um eine Mengenreduzierung der sonst nicht brennbaren Anteile zu erreichen. Dies führt jedoch zu Abgastemperaturen im Bereich von weit über 1000°C und damit zu einer starken NOₓ-Bildung im Abgas, einer aufgrund der ständig verschärften Abgasvorschriften nicht mehr tolerablen Maßnahme. Weitere Anlagen nach dem Stand der Technik, die im Mittel- und Gegenstrombetrieb arbeiten, weisen generell hohe NOₓ-Werte im Bereich von 200 bis über 400 mg/Nm³ auf.

Aus der DE 42 19 231 C1 und aus Thome-Kozmiensky: Thermische Abfallbehandlung, Berlin, EF-Verlag für Energie- und Umwelttechnik, 1994, s.160 bis 163, sind ein weiteres Verbrennungsverfahren nach dem Gleichstromprinzip für Abfall und eine Anlage dafür bekannt. Bei diesem Verfahren, bei dem Sekundärluft oder Rauchgas von oben in den Feuerraum geblasen wird, entsteht ein Temperaturprofil in der Feuerungszone über dem Rost, das stetig steigende Rauchgastemperaturen von 700°C am Rostanfang bis 1300°C am Ende der Feuerungszone vor dem Rauchgaszug hinter der Feueraumgeometrie aufweist. Dies führt ebenfalls zu den vorstehend genannten unerwünschten hohen NOₓ-Werten, eine Erkenntnis, die jedoch hier, wie auch in der vorstehenden Literaturstelle, nicht gemacht wurde und zu deren Beseitigung daher auch keine Maßnahmen getroffen wurden.

Demgegenüber stellt sich nun bei der vorliegenden Erfindung die Aufgabe, ein Verfahren anzugeben, welches durch rein feuerraumseitige Maßnahmen ermöglicht, eine Verminderung der NOₓ-Anteile im Abgas der Anlage zu erreichen. Die Erfindung geht dabei von der Erkenntnis aus, daß dies durch eine Verminderung der Temperaturen in Bereiche unter 900° C am Ende des Feuerraumes im abströmenden Rauchgas erreicht werden kann. Diese Aufgabenstellung ist neu.

Zur Lösung der Aufgabe schlägt die vorliegende Erfindung bei einem Verfahren nach dem Oberbegriff die Verfahrenschritte vor, die im Kennzeichen des Patentanspruches 1 angegeben sind. Weitere vorteilhafte Merkmale der Erfindung sowie die Lösung der Aufgabe bezüglich einer Verbrennungsanlage für das Verfahren sind in den Merkmalen der Unteransprüche angeführt.

Mit dem erfindungsgemäßen Verfahren kann nun durch rein feuerraumseitige Maßnahmen, die zonenweise erfolgende Temperaturabsenkung, nicht nur eine Verminderung der spezifischen Verbrennungsluftmenge sondern auch eine rauchgasseitige Temperatur von erheblich unter 900° C erzielt und damit eine nachträgliche thermische NOₓ-Bildung auf besonders vorteilhafte Weise verhindert werden. Eine Sekundärluftzugabe zur Nachverbrennung, welche die Rauchgastemperaturen erhöhen würde, entfällt. Wesentlich ist, daß die Erfindung ein kontrolliertes Temperaturfeld bzw. - profil angibt, das im Brennraum erzeugt werden muß.

Das Abgas wird dabei mit Hilfe der speziellen Einbauten im Feuerraum in genau definierten Temperaturbereichen durch die Schleierluftzugabe im Gleichstrom mit der Feststoffbewegung auf dem Rost durch die Zonen geführt, nach oben um- und darüber wieder zurückgelenkt. Durch die Zwangsführung der heißen Verbrennungsgase nehmen die Einbauten die Temperatur der Gase an und wirken zusätzlich als Infrarotstrahler ähnlich wie der sich bei einer Gegenstromverbrennung über der Trocknungszone befindliche, heiße Gaskörper. Die Feuerlage ist bei der hier vorliegenden Gleichstromkonfiguration ohne weitere Maßnahmen identisch zu der der Gegenstromfeuerung. Die Anlage verbindet daher neben den bereits erwähnten Verbesserungen hinsichtlich der Abgaszusammensetzung noch in besonders vorteilhafter Weise die jeweils günstigen Eigenschaften beider Verbrennungsverfahren.

Einzelheiten des neuen Verfahrens werden im folgenden und anhand der Figuren 1 bis 4 näher erläutert: Es zeigen
- die Fig. 1: einen schematischen Schnitt durch eine Müllverbrennungsanlage,
- die Fig. 2: einen vergrößerten Schnitt des Brennraumbereiches der Fig.1
- die Fig. 3: graphische Darstellungen der Temperaturverläufe nach dem Verfahren und
- die Fig. 4: einen schematischen Schnitt durch die Seitenwand in Höhe des Primärbereiches I der Fig. 1 und 2.

In der in der Figur 1 schematisch als ein mögliches Ausführungsbeispiel für eine solche dargestellten Anlage wird auf einem Rost 1 Abfall nach dem Prinzip der Gleichstromfeuerung verbrannt. Die Primärluft wird dem Rost von unten aus den Unterwindzonen a bis d zugeführt. Das heiße Abgas oder Rauchgas 2a - 2e wird mittels später beschriebener, oberhalb des Feuerungsrostes 1 angeordneter, wärmeleitender und - speichernder Einbauten 3, 4, die etwa gleiche Länge aufweisen können wie die Verbrennungszone 5 des Primärbereiches I, im Gleichstrom mit der Feststoffbewegung auf dem Rost 1 über diesem in Verbrennungsrichtung 6 zwangsgeführt. Die Verbrennung erfolgt dabei in in ihren Temperaturen exakt definierten, aufeinanderfolgenden Zonen, die später anhand der Figuren 2 und 3 genauer beschrieben werden. Anschließend wird das heiße Abgas im Bereich des Rostendes 7 nach oben um das Ende der Einbauten 4 herum und oberhalb der Einbauten 3 in dem Sekundärbereich II in Gegenrichtung 2d, 2e über den Rost 1, bei der in der Fig. 1 dargestellten Ausführungsform der Anlage etwa bis zu dessen Anfangsbereich 8, wieder zwangsweise zurückgeführt. Dadurch kann die durch diese Gasrückführung auf die Einbauten 3, 4 übertragene Wärme aus diesen Einbauten 3, 4 über ihre ganze Länge in Richtung Rost 1 auf das Verbrennungsgut wieder abgestrahlt und damit genutzt werden. Eine kürzere Übertragungslänge über nur einen Teil der Einbauten ist durch eine Verlegung der Abströmöffnung 12 ebenfalls möglich.

Zentrales Element einer beispielhaften Müllverbrennungsanlage, in der das Verfahren durchgeführt wird, ist der aus dem Primärbereich I und dem Sekundärbereich II bestehende Feuerungsraum 10, der nach oben durch eine wärmeisolierende Wand 9 abgeschlossen ist und der in der Fig.2 vergrößert dargestellt ist. Die in der Fig.2 dargestellten Details entsprechen denen der Fig.1, wobei gleiche Elemente die gleichen Positionsziffern wie in der Fig.1 aufweisen sollen, auch wenn diese nicht extra eingezeichnet sind. Im unteren Teil des Feuerungsraumes, dem Primärbereich I, liegt der Feuerungsrost 1, über welchem sich die gesamte Verbrennungszone 5, bestehend aus Einzelzonen befindet, siehe auch die Fig. 2. Die Verbrennung des über den Brennguteintrag 11 in den Anfangsbereich 8 des Rostes 1 eingebrachten Mülls erfolgt nach dem Prinzip der Gleichstromfeuerung, wobei das Brenngut in Verbrennungsrichtung 6 bzw. mit der Verbrennung bis zum Ascheaustrag 14 wandert. Das entstehende Rauch- bzw. Abgas 2 strömt in Richtung der Pfeile 2a bis 2e im Sekundärbereich II von der Verbrennungszone 5 zur Abströmöffnung 12 in den Rauchgaszug 13. Die Abströmöffnung 12 liegt bei der in der Fig.1 beispielhaft dargestellten Anlagenform, - in Verbrennungsrichtung 6 gesehen -, etwa über dem Beginn der Verbrennungszone 5 auf dem Rost 1 in der oberen Wand 9 des Feuerungsraumes 10 hinter dem Sekundärbereich II und führt durch diese in den darüber liegenden Rauchgaszug 13. Die Abströmöffnung zum Rauchgaszug kann jedoch auch - gegen die Verbrennungsrichtung gesehen - im Sekundärbereich II weiter vorne gelegen sein.

Als besondere Maßnahme ist oberhalb des Rostes 1 und unterhalb der oberen Wand 9 des Feuerungsraumes 10 eine wärmeleitende und -speichernde Zwischenwand etwa gleicher Länge wie die Verbrennungszone 5 eingesetzt, die aus einzelnen hintereinander liegenden Keramikplatten 3 und 4 besteht, die auf an den Seitenwänden 17 des Feuerungsraumes 10 angebrachten Simsen 15 aufgelegt sind und die den Primärbereich I von dem Sekundärbereich II trennt. Dabei ist die letzte Keramikplatte 4, - in Verbrennungsrichtung 6 gesehen -, gegen den Rost 1 hin geneigt. Die Zwischenwand 3, 4 sitzt dicht zwischen den Seitenwänden 17 und der Stirnwand 16 des Feuerungsraumes 10 und reicht, - in Verbrennungsrichtung 6 gesehen -, bis etwa in den Bereich des Rostendes 7 oder der Verbrennungszone 5. Der untere Teil der Seitenwände 17, der dem Primärbereich I bzw. der Verbrennungszone 5 zugeordnet ist, ist mit 18 bezeichnet.

Hinter der Zwischenwand 3, 4, liegt nun, - wieder in Verbrennungsrichtung 6 gesehen -, der Umlenkbereich 2c für die Umlenkung der Rauchgase 2a, 2b in die Gegenrichtung 2d und 2e über die Zwischenwand 3, 4 zu der Abströmöffnung 12. Über ihr, schon im Umlenkbereich 2c beginnend, der Sekundärbereich II. Die Platten 3,4 bestehen z. B. aus einer Al-Oxidkeramik und weisen bei einer Rostbreite von 80 cm eine Dicke von 25 bis 35 mm auf. Sie besitzen eine hohe Wärmedurchgangszahl, um einen guten Wärmedurchgang durch sie aus dem Abgasbereich 2d, 2e und dann weiter mittels Wärmestrahlung zurück in die Verbrennungszone 5 sicherzustellen.

Bei dem vorliegenden Verfahren erfolgt die Verbrennung im Primärbereich I in vier aufeinanderfolgenden Zonen A, B, C und D, die jeweils etwa über den entsprechenden Unterwindzonen a, b, c und d gelegen sind, wie in der Fig.2 dargestellt. Dabei gibt es drei Mechanismen der NOₓ-Bildung:
1. Aus dem im Brennstoff enthaltenen Stickstoff, wobei in gängigem Müll etwa 1% chemisch gebundener Stickstoff enthalten ist.
2. findet eine prompte NOₓ-Bildung statt, wobei der Stickstoff aus der Verbrennungsluft stammt.
3. Wird thermisches NOₓ wie unter 2. durch Stickstoff aus der Luft im Abgaszug hinter dem Feuerungsraum bei höheren Temperaturen unter Flammenbildung gebildet. Diese NOₓ-Bildung steht im Vordergrund des hier vorliegenden Verfahrens, d.h. es wird mit ihm angestrebt, dort niedrigere Temperaturen zu erreichen.

Dazu werden nun die Temperaturen in den einzelnen Zonen A, B, C und D nach dem Verfahren in ganz spezieller Weise gefahren bzw. eingestellt, wie in der Fig.3 im Kurvenverlauf gezeigt:
- In einer ersten Zone A des Feuerungsraumes 10 über dem Rost 1, der Trocknungs- und Pyrolysezone des Brennstoffes im Primärbereich I, auf eine mittlere Temperatur im Bereich von unter 900°C.
- In einer zweiten Zone B, der Entgasungs- und Vergasungszone des Brennstoffes, eine genau kontrollierte mittlere Temperatur im Bereich von maximal 1000°C, die höher ist als die in der Zone A.
- Als wichtiger Schritt wird danach in einer dritten Zone C, der Ausbrandzone des Brennstoffes, eine gegenüber der zweiten Zone B wieder niedrigere mittlere Temperatur im Bereich von 950°C bis unter 900°C gefahren, während danach
- in einer vierten Zone D, der Sinterzone, noch niedrigere Temperatur von unter 900°C bis unter 700°C gefahren werden.

Dies bedeutet fallende Temperaturen in Strömungsrichtung der Rauchgase über denm Gutbett. Die gewünschten Temperaturprofile werden dabei dadurch erzielt, daß die Primärluft zonenweise aus den Unterwindzonen a, b, c, und d durch den Rost zugeführt wird, wobei die Luftmengen für die Zonen A und B so dosiert werden, daß dort im Gutbett eine unterstöchiometrische Verbrennung stattfindet. Durch den primärseitig bedingten Sauerstoffmangel bei der Verbrennung werden in diesem Bereich aus dem Gutbett erhebliche Mengen von CO in der Größenordnung von 100 g/Nm³ freigesetzt, die wiederum reduzierend auf bereits gebildetes NOₓ wirken, wodurch elementarer Stickstoff gebildet wird. Daneben können eine Vielzahl von Radikalreaktionen ablaufen, die wiederum die NOₓ-Reduktion beeinflussen können. Die unterstöchiometrische Feuerführung kann wahlweise durch Erhöhung der Brennstoffzugabe oder durch Drosselung der Luftmenge aus den Unterwindzonen erfolgen.

Weiterhin wird durch die Seitenwand oder -wände des Brennraumes überwiegend oder nur in den Bereich der Zonen A und B des Feuerungsraumes 10 unterhalb der Einbauten 3 und 4, d.h. in den Brennraum über dem Rost 1 zusätzliche Luft die sogenannte Schleierluft 20 niedrigerer oder etwa gleicher Temperatur gegenüber der Brennraumtemperatur in den Brennraum zugegeben. Diese Zusatzluft bildet so einen Luftschleier im Wandbereich. Die Schleierluft unterstützt die Gasphasenreaktion in den Zonen A und B. Wichtig ist dabei, daß im Bereich oberhalb der Einbauten 3 und 4, im Sekundärbereich II d.h. hinter der vierten Zone D keine weitere Sekundärluft mehr zugegeben wird.

Zur Erläuterung der Zugabe der Schleierluft 20 ist in der Fig. 4 ein Schnitt durch eine Seitenwand der Anlage in Höhe des Feuerungsraumes 10 dargestellt. In der Seitenwand 17 verläuft ein Kühluftkanal 19, durch welchen Kühlluft 22 mittels nicht mehr dagestellter Gebläse zur Kühlung der Seitenwände mit einem bestimmten Kühlluftüberdruck im Gleichstrom zur Verbrennungsrichtung 6 geführt wird. Diese Seitenwand 17 ist in dem, neben dem Primärbereich I gelegenen Teilbereich 18 zwischen Primärbereich I und Kanal 19 luftdurchlässig ausgebildet, so daß aus dem Kanal 19 Schleierluft 20 in den Primärbereich I austreten kann. Die Luftdurchlässigkeit kann durch Porositäten, kleine Kanäle oder anderweitige Durchgänge 21 erreicht werden. Der Teilbereich 18 der Seitenwand 17 mit der Porosität oder den Öffnungen liegt dabei vorzugsweise oder überwiegend nur im Bereich der Zonen A und B.

Durch Vorgabe der Luftdurchlässigkeit und/oder Variieren des Kühlluftdruckes kann die Schleierluft 20 beliebig dosiert werden. Die Temperatur der Schleierluft bestimmt sich durch ihre Aufheizung in der Wand.

Der Primärbereich I ist nach unten durch den Rost 1, nach oben durch die keramischen Platteneinbauten 3 und 4 begrenzt, nach den Seiten durch die unteren Seitenwände 18 in Form der Feuerraumausmauerung. Diese Seitenwand 18 im Primärbereich I weist ganz oder teilweise, wie bereits beschrieben, eine definierte Luftdurchlässigkeit für den Durchtritt der Schleierluft 20 auf. Die Luftdurchlässigkeit kann durch eine gleichmäßige, bestimmte und einstellbare Luftdurchlaßrate der Wand selbst oder einzelner Wandteile erreicht werden. Dies ist für den erwähnten Fall besonders günstig, bei dem die Schleierluft 20 der die Seitenwand 17 von außen kühlenden Kühlluft 22 entnommen wird. die Schleierluft 20 kann aber auch durch einzelne oder mehrere Öffnungen in der Wand aus anderen Quellen zugeführt werden.

In der Fig. 3 sind im unteren Teil die Temperaturverläufe des neuen Verfahrens über den einzelnen Zonen grafisch dargestellt und im oberen Teil weitere Kennwerte der Verbrennung. Dabei handelt es sich um Meßwerte eines Versuches, der in einer Müllverbrennungsanlage durchgeführt wurde. Die Kurven mit den runden Meßpunkten zeigen dabei den Temperaturverlauf im Primärbereich I, d.h. in den Zonen A, B, C und D an den Meßstellen T70 bis T75, die Kurven mit den eckigen Punkten an den Meßstellen T105 bis T107 im Abgaszug. Die vollen Punkte zeigen dabei den Temperaturverlauf ohne Zugabe der Schleierluft 20, die hohlen Punkte den beim erfindungsgemäßen Verfahren gewünschten Verlauf mit Zugabe der Schleierluft 20. Es zeigt sich dabei deutlich, daß die geforderte Temperaturabsenkung der hinteren Zonen C und D erreicht wird. Dabei haben sich Volumenverhältnisse von etwa 1/5 bis 1/6 von Schleierluft zu Primärluft (d. h. ungefähr 14 - 17 % Schleierluftanteil an der Gesamtluft) bei den gezeigten Verbrennungstemperaturen und Schleierlufttemperaturen von ca. 500° C bis 750°C als besonders günstig erwiesen.

In den Zonen A, B, C und D des Primärbereiches I laufen wie vorstehend schon beschrieben, sämtliche Prozesse wie Trocknung, Entgasung, Vergasung, Sinterreaktionen und Gasphasenreaktionen oberhalb des Gutbettes ab. Eine übliche Stufung der Primärluftzugabe aus den Unterwindzonen a, b, c und d bei den Versuchen gemäß der Fig. 3 beträgt dabei bei einem Brennstoffdurchsatz von ungefähr 170 kg/h: je 100 Nm³/h in Zone A und D und je 200 Nm³/h in den Zonen B und C. Zur Unterstützung der Gasphasenreaktionen in den Zonen A und B über dem Gutbett auf dem Rost 1 wird nun dabei die bereits erwähnte Schleierluft von 100-120 Nm³/h durch die den Feuerraum längs begrenzende Seitenwand 18 überwiegend den Zonen A und B zugeführt. Aufgrund der Führungsart durch die heissen Wände hindurch tritt die Schleierluft mit den erwünschten Temperaturen von 500° C bis 750° C in den Primärraum I ein, wobei die Temperatur in diesem Bereich durch luftseitige Maßnahmen vorgebbar ist.

Der Sekundärraum II schließt sich unmittelbar an den Primärraum I an. In diesen Sekundärraum II wird, wie bereits ausgeführt, keine weitere Verbrennungsluft mehr eingespeist. Für die dort ablaufenden chemischen Reaktionen, z. B. den restlichen CO-Umsatz, reicht der durch Primär- und Schleierluft angebotene Sauerstoff aus.

Bei den Versuchen mit der beschriebenen Anlage im Gleichstrom, d. h. mit den Einbauten 3 und 4 wurde durch Zugabe von Primärluft aus den vier Unterwindzonen a, b, c, und d des Rostes in Verbindung mit der Zugabe von Schleierluft 20 aus der Seitenwandkühlung eine vollständige Verbrennung mit CO-Werten < 5 mg/Nm³ realisiert. Durch die besondere Luftzugabe in die Zonen A, B, C und D kann dort auf die Temperaturverteilung im Gaskanal gezielt Einfluß genommen werden. Wenn brennraumseitig nach dem erfindungsgemäßen Verfahren vorgegangen wird, ergeben sich abwärts der Strömung die gewünschten Temperaturen über lange Wegstrecken von 870 bis 930°C, die neben der NOₓ-Minderung im Abgaszug noch zusätzlich für einen sehr guten Ausbrand des Abgases verantwortlich sind.

Versuche zeigten dabei die folgenden Ergebnisse, die im oberen Teil, der Tabelle der Fig.3 angeführt sind:
- Verbrennung ohne Schleierluft:: ca.170 mg/Nm³ NOₓ im Abgaszug, (Temperaturverlauf volle Punkte)
- Verbrennung mit Schleierluft:: ca.55 mg/Nm³ NOₓ im Abgaszug, (Temperaturverlauf hohle Punkte),
bei einem Massenstrom m_{Br} von 171 kg/h und Sauerstoffzugaben von 9.0 bzw. 10,8 % und jeweils ohne abgasseitige Entstickungmaßnahmen. Wie bereits ausgeführt, weisen Anlagen nach dem Stand der Technik, die im Mittel- und Gegenstrombetrieb arbeiten, generell hohe NOₓ-Werte im Bereich von 200 bis über 400 mg/Nm³ auf.

Es konnte somit gezeigt werden, daß mit dem neuen Verfahren durch rein brennraumseitige Maßnahmen zu erwartende Emissionsgrenzwerte von möglicherweise erheblich unter 200 mg/Nm³ NOₓ ohne weitere Entstickung im Abgasstrang weit unterboten werden können.

### Bezugszeichenliste:

- I: Primärbereich
- II: Sekundärbereich

- a -: d Unterwindzonen

- 1: Vorschubrost
- 2: Abgas (2a - 2e Strömungspfeile)
- 3: Platten
- 4: geneigte Platte
- 5: Verbrennungszone
A Trocknung- und Pyrolysezone
B Entgasungs- und Vergasungszone
C Ausbrandzone
D Sinterzone
- 6: Verbrennungsrichtung
- 7: Rostende
- 8: Anfangsbereich
- 9: obere Wand
- 10: Feuerungsraum
- 11: Brennguteintrag
- 12: Abströmöffnung
- 13: Rauchgaszug
- 14: Ascheaustrag
- 15: Simse
- 16: Stirnwand
- 17: Seitenwände
- 18: Seitenwand Primärbereich
- 19: Kühlluftkanal
- 20: Schleierluft
- 21: Porosität oder Kanäle
- 22: Kühlluft

- T70 - T75: Temperaturmeßstellen im Brennraumbereich
- T105 - 107: Temperaturmeßstellen im Abgaszug

## Patentansprüche

1. Verfahren zur Verbrennung von thermisch zu behandelnden Stoffen, z.B. von Hausmüll nach dem Prinzip der Gleichstromfeuerung auf dem Rost (1) einer Verbrennungsanlage mit Zuführung von Primärluft (a-d) von unten durch den Rost (1), bei welchem das heiße Abgas (2) mittels oberhalb des Feuerungsrostes (1) angeordneter Einbauten (3,4) im Primärbereich I über einen Teil der Rostlänge mit der Feststoffbewegung auf dem Rost (1) über diesem in Verbrennungsrichtung (6) zwangsgeführt, anschließend im Bereich des Rostendes (7) nach oben um das Ende der Einbauten (3, 4) herum und oberhalb der Einbauten (3, 4) im Sekundärbereich II abgeleitet oder mindestens teilweise über den Einbauten (3, 4) in Gegenrichtung wieder zurückgeführt und dann abgeleitet wird, dadurch gekennzeichnet, daß
- in einer ersten Zone (A) des Feuerungsraumes (10) über dem Rost (1), der Trocknungs- und Pyrolysezone im Primärbereich I, eine mittlere Temperatur im Bereich von unter 900°C,
- in einer zweiten Zone (B), der Entgasungs- und Vergasungszone, eine mittlere Temperatur im Bereich von etwa 1000°C,
- in einer dritten Zone (C), der Ausbrandzone, eine gegenüber der zweiten Zone (B) wieder niedrigere mittlere Temperatur im Bereich von 950°C bis unter 900°C und
- in einer vierten Zone (D), der Sinterzone, eine Temperatur von unter 900°C bis unter 700°C eingestellt wird und daß
- dazu die Primärluft zonenweise aus den Unterwindzonen (a, b, c und d) durch den Rost zugeführt wird, wobei die Luftmengen für die Zonen A und B so dosiert werden, daß dort im Gutbett eine unterstöchiometrische Verbrennung stattfindet und daß
- durch die Seitenwand oder -wände des Brennraumes hindurch überwiegend oder nur in den Bereich der Zonen A und B des Feuerungsraumes (10) unterhalb der Einbauten, d. h. in den Brennraum über dem Rost zusätzliche Luft gleicher oder niedrigerer Temperatur gegenüber der Brennraumtemperatur als Schleierluft in den Brennraum zugegeben wird und daß
- im Bereich oberhalb der Einbauten, im Sekundärbereich II d. h. hinter der vierten Zone (D) keine weitere Luft zugegeben wird.

2. Verfahren nach Anspruch 1, dadurch gekennzeichnet, daß die zusätzliche Schleierluft in einem Temperaturbereich von etwa 500°C bis 750°C liegt.

3. Verfahren nach Anspruch 1 oder 2, dadurch gekennzeichnet, daß das Volumenverhältnis von Schleierluft zu Primärluft etwa 1/5 bis 1/6 beträgt.

4. Verfahren nach Anspruch 1, 2 oder 3, dadurch gekennzeichnet,
daß die Schleierluft der die Seitenwand des Brennraumes kühlenden Kühlluft entnommen wird.

5. Verbrennungsanlage zur Durchführung eines Verfahrens zur Verbrennung von thermisch zu behandelnden Stoffen, z.B. von Hausmüll nach dem Prinzip der Gleichstromfeuerung auf dem Rost einer Verbrennungsanlage mit Zuführung von Primärluft von unten durch den Rost, bei welchem das heiße Abgas mittels oberhalb des Feuerungsrostes angeordneter Einbauten im Primärbereich I über einen Teil der Rostlänge mit der Feststoffbewegung auf dem Rost über diesem in Verbrennungsrichtung zwangsgeführt, anschließend im Bereich des Rostendes nach oben um das Ende der Einbauten herum und oberhalb der Einbauten im Sekundärbereich II abgeleitet oder mindestens teilweise über den Einbauten in Gegenrichtung wieder zurückgeführt und dann abgeleitet wird und bei welchem
- in einer ersten Zone (A) des Feuerungsraumes (10) über dem Rost (1), der Trocknungs- und Pyrolysezone im Primär-bereich I, eine mittlere Temperatur im Bereich von unter 900°C,
- in einer zweiten Zone (B), der Entgasungs- und Vergasungszone, eine mittlere Temperatur im Bereich von etwa 1000°C,
- in einer dritten Zone (C), der Ausbrandzone, eine gegenüber der zweiten Zone (B) wieder niedrigere mittlere Temperatur im Bereich von 950°C bis unter 900°C und
- in einer vierten Zone (D), der Sinterzone, eine Temperatur von unter 900°C bis unter 700°C eingestellt wird und bei welchem dazu
- die Primärluft zonenweise aus den Unterwindzonen (a, b, c und d) durch den Rost zugeführt wird, wobei die Luftmengen für die Zonen A und B so dosiert werden, daß dort im Gutbett eine unterstöchiometrische Verbrennung stattfindet und bei dem weiter
- durch die Seitenwand oder -wände des Brennraumes hindurch überwiegend oder nur in den Bereich der Zonen A und B des Feuerungsraumes (10) unterhalb der Einbauten, d.h. in den Brennraum über dem Rost zusätzliche Luft gleicher oder niedrigerer Temperatur gegenüber der Brennraumtemperatur als Schleierluft in den Brennraum zugegeben wird und daß
- im Bereich oberhalb der Einbauten, im Sekundärbereich II d.h. hinter der vierten Zone (D) keine weitere Luft mehr zugegeben wird mit den folgenden Merkmalen:
a) oberhalb des Rostes (1) und unterhalb der oberen Wand (9) des Feuerungsraumes (10) ist eine Zwischenwand (3, 4) etwa gleicher Länge wie die Zonen (A,B,C,D) eingesetzt, die den Primärbereich (I) nach oben und den über ihr gelegenen Sekundärbereich (II) nach unten begrenzt,
b) die Zwischenwand (3, 4) sitzt dicht zwischen den Seitenwänden (17) und der Stirnwand (16) des Feuerungsraumes und reicht, - in Verbrennungsrichtung (6) gesehen -, bis etwa in den Bereich des Rostendes (7) oder der Verbrennungszone (5),
c) hinter dem Ende der Zwischenwand (3,4), - in Verbrennungsrichtung (6) gesehen -, befindet sich ein Umlenkbereich für die Umlenkung der Rauchgase (2) nach oben um die Zwischenwand (3, 4) vom Primär- (I) in den Sekundärbereich (II) und zu der Abströmöffnung (12) gekennzeichnet durch die weiteren Merkmale:
d) in der Seitenwand (17) ist ein Kühlluftkanal (19) gelegen, durch welchen Kühlluft (22) geblasen wird,
e) die Seitenwand (17) weist in dem, neben dem Primärbereich (I) gelegenen Teilbereich (18) zwischen Primärbereich (I) und dem Kanal (19) eine definierte Luftdurchlässigkeit für die Kühlluft (22) auf, so daß aus dem Kanal (19) Schleierluft (20) in den Primärbereich (I) austreten kann.

6. Verbrennungsanlage nach Anspruch 4, dadurch gekennzeichnet, daß der Teilbereich (18) der Seitenwand (17) gleich- oder ungleichmäßig verteilte Porosität besitzt.

7. Verbrennungsanlage nach Anspruch 4, dadurch gekennzeichnet, daß durch den Teilbereich (18) der Seitenwand (17) Öffnungen oder Kanäle führen.

8. Verbrennungsanlage nach einem der Ansprüche 5 oder 6, dadurch gekennzeichnet, daß der Teilbereich (18) der Seitenwand (17) mit der Porosität oder den Öffnungen nur oder überwiegend im Bereich der Zonen A und B liegt.

9. Verbrennungsanlage nach einem der Ansprüche 4 bis 7, dadurch gekennzeichnet, daß die Zwischenwand aus einzelnen hintereinanderliegenden Keramikplatten (3, 4) besteht, die auf an den Seitenwänden (17) des Feuerungsraumes (10) angebrachten Simsen (15) aufgelegt sind.

10. Verbrennungsanlage nach Anspruch 8, dadurch gekennzeichnet, daß die letzte Keramikplatte (4), in Verbrennungsrichtung (6) gesehen, gegen den Rost (1) hin geneigt ist.

## Claims

1. Process of incinerating materials to be treated thermally, e.g. domestic waste, in the co-current mode on the grate (1) of an incineration plant with primary air (a-d) being passed through the grate (1) from below and the hot exhaust gas (2) being led in incineration direction (6) over part of the movable grate by means of internal structures (3, 4) located above the grate (1) in the primary zone I and, in the range of the grate end (7), passed upwards around the internal structures (3, 4) and discharged above these structures (3, 4) in the secondary zone II or returned in counterdirection at least partially above the internal structures (3, 4) and discharged afterwards, characterized by
- a mean temperature of less than 900°C in the first zone (A) of the incineration chamber (10) above the grate (1), i.e. the drying and pyrolysis area in the primary zone I;
- the mean temperature amounting to about 1000°C in the secondary zone (B), i.e. the degasification and gasification zone;
- a mean temperature, smaller than that of the secondary zone (B), of 950°C down to below 900°C prevailing in a third zone (C), i.e. the burn-out zone;
- a temperature of less than 900°C to below 700°C being set in a fourth zone (D), i.e. the sintering zone;
- the primary air being supplied from the underblast zones (a, b, c, and d) through the grate with the amounts of air in the zones A and B being metered such that a sub-stoichiometric incineration takes place in the waste bed;
- additional air of a temperature identical to or smaller than the furnace chamber temperature as veiling air being fed into the furnace chamber above the grate through the side wall or walls of the burning chamber, mainly or only in the zones A and B of the furnace chamber (10) below the internal structures;
- no further air being supplied above the internal structures in the secondary zone II, i.e. downstream of the fourth zone (D).

2. Process according to claim 1, characterized by the additional veiling air having a temperature of about 500°C to 750°C.

3. Process according to claims 1 or 2, characterized by the volume ratio of veiling air to primary air amounting to 1/5 - 1/6.

4. Process according to claims 1, 2, or 3, characterized by the veiling air being taken from the air cooling the side wall of the furnace chamber.

5. Incineration plant for incinerating materials to be treated thermally, e.g. domestic waste, in the co-current mode on the grate of an incineration plant with primary air being passed through the grate from below and the hot exhaust gas being led in incineration direction over part of the movable grate by means of internal structures located above the grate in the primary zone I and, in the range of the grate end, passed upwards around the internal structures and discharged above these structures in the secondary zone II or returned in counterdirection at least partially above the internal structures and discharged afterwards with
- a mean temperature of less than 900°C in the first zone (A) of the incineration chamber (10) above the grate (1), i.e. the drying and pyrolysis area in the primary zone I;
- the mean temperature amounting to about 1000°C in the secondary zone (B), i.e. the degasification and gasification zone;
- a mean temperature, smaller than that of the secondary zone (B), of 950°C down to below 900°C prevailing in a third zone (C), i.e. the burn-out zone;
- a temperature of less than 900°C to below 700°C being set in a fourth zone (D), i.e. the sintering zone;
- the primary air being supplied from the underblast zones (a, b, c, and d) through the grate with the amounts of air in the zones A and B being metered such that a sub-stoichiometric incineration takes place in the waste bed;
- additional air of a temperature identical to or smaller than the furnace chamber temperature as veiling air being fed into the furnace chamber above the grate through the side wall or walls of the burning chamber, mainly or only in the zones A and B of the furnace chamber (10) below the internal structures;
- no further air being supplied above the internal structures in the secondary zone II, i.e. downstream of the fourth zone (D), and with this plant having the following features:
a) Above the grate (1) and below the upper wall (9) of the furnace chamber (10), an intermediate wall (3, 4) of about the same length as the zones (A, B, C, D) is located, which delimitates the primary zone (I) to the top and the above secondary zone (II) to the bottom;
b) This intermediate wall (3, 4) is located close between the side walls (17) and the front wall (16) of the furnace chamber and reaches - in incineration direction (6) - down to the end of the grate (7) or beyond the incineration zone (5);
c) Behind the intermediate wall (3, 4) - in incineration direction (6) -, a deflection area for the deflection of the flue gases (2) from the primary (I) to the secondary zone (II) in upward direction around the intermediate wall (3, 4) to the outlet (12) is located, which is characterized by
d) a cooling air channel (19) existing in the side wall (17), through which cooling air (22) is blown;
e) the side wall (17) having a defined permeability for the cooling air (22) in the partial area (18) between the primary zone (I) and the channel (19), which is adjacent to the primary zone (I), such that veiling air (20) may enter the primary zone (I) from the channel (19).

6. Incineration plant according to claim 4, characterized by the partial area (18) of the side wall (17) having a homogeneously or heterogeneously distributed porosity.

7. Incineration plant according to claim 4, characterized by openings or channels being passed through the partial area (18) of the side wall (17).

8. Incineration plant according to one of the claims 5 or 6, characterized by the partial area (18) of the side wall (17) having the porosity or the openings located only or predominantly in the range of the zones A and B.

9. Incineration plant according to one of the claims 4 through 7, characterized by the intermediate wall consisting of single ceramic plates (3, 4) arranged in series, which are supported by the ledges (15) at the side walls (17) of the furnace chamber (10).

10. Incineration plant according to claim 8, characterized by the last ceramic plate (4) in incineration direction (6) being inclined towards the grate (1).

## Revendications

1. Procédé d'incinération de matières à traiter thermiquement, par exemple les ordures ménagères, selon le principe de la combustion à écoulement direct sur la grille (1) d'un incinérateur avec adduction d'air primaire (a - d) par le bas, à travers la grille (1), les gaz résiduaires (2) très chauds étant guidés vers l'incinération (6) par des chicanes (3,4) disposées au-dessus de la grille de chargement (1), dans la partie primaire I au-dessus d'une partie de la longueur de la grille (1) sur laquelle les matières solides avancent, puis évacués au niveau de l'extrémité de la grille (7) vers le haut, autour du haut des chicanes (3,4) et au-dessus de ces dernières dans la partie secondaire II, ou au moins partiellement refoulés dans le sens opposé, en suivant les chicanes, avant d'être évacués, caractérisé en ce que
- dans une première zone (A) du foyer (10) au-dessus de la grille (1), de la zone de séchage et de pyrolyse, dans la partie primaire I, on a réglé la température moyenne sur une gamme inférieure à 900°C,
- dans une deuxième zone (B), zone de dégazage et de gazéification, on a réglé une température moyenne sur une gamme avoisinant les 1000°C,
- dans une troisième zone ©, zone de combustion, on a réglé la température moyenne sur une gamme inférieure à la deuxième zone (B) comprise entre 950°C et moins de 900°C,
- dans une quatrième zone (D), zone de sintérisation, on a réglé la température entre moins de 900°C et moins de 700°C,
- et que l'air primaire est acheminé par zone depuis les caissons d'air sous la grille (a, b, c et d) à travers la grille, les quantités d'air pour les zones A et B étant dosées de manière à ce qu'une combustion sous-stoechiométrique ait lieu dans le lit de matières, et que
- de l'air supplémentaire à la même température ou à une température inférieure à celle du foyer soit insufflé sous forme de voile d'air chaud dans le foyer, à travers la ou les parois latérales du foyer surtout ou uniquement au niveau des zones A et B du foyer (10) sous les chicanes, c'est-à-dire dans le foyer, au-dessus de la grille, et quedans la partie située au-dessus des chicanes, dans la partie secondaire II, c'est-à-dire derrière la quatrième zone (D), on ne fasse pas parvenir d'air supplémentaire.

2. Procédé conforme à la revendication 1, caractérisé en ce que le voile d'air chaud supplémentaire soit dans une gamme de température comprise environ entre 500°C et 750°C.

3. Procédé conforme à la revendication 1 ou 2, caractérisé en ce que la proportion en volume du voile d'air chaud par rapport à l'air primaire soit environ de 1/5 à 1/6.

4. Procédé conforme à la revendication 1, 2 ou 3, caractérisé en ce que le voile d'air chaud provienne de l'air refroidissant la paroi latérale du foyer.

5. Incinérateur servant à appliquer un procédé d'incinération de matières à traiter thermiquement, par exemple, les ordures ménagères, selon le principe de la combustion à écoulement direct, sur une grille d'incinérateur avec adduction d'air primaire par le bas, à travers la grille, les gaz résiduaires très chauds étant guidés vers l'incinération par des chicanes disposées au-dessus de la grille de chargement, dans la partie primaire I, au-dessus d'une partie de la longueur de la grille sur laquelle les matières solides avancent, puis évacués au niveau de l'extrémité de la grille vers le haut, autour du haut des chicanes et au-dessus de ces dernières dans la partie secondaire II, ou au moins partiellement refoulés dans le sens opposé en suivant les chicanes, avant d'être évacués,
- la température moyenne dans une première zone (A) du foyer (10) au-dessus de la grille (1), de la zone de séchage et de pyrolyse dans la partie primaire I, étant inférieure à 900°C,
- la température moyenne dans une deuxième zone (B), zone de dégazage et de gazéification, avoisinant les 1000°C,
- la température moyenne dans une troisième zone ©, zone de combustion, étant inférieure à la deuxième zone (B), entre 950°C et moins de 900°C et
- la température étant réglée entre moins de 900°C et moins de 700°c dans une quatrième zone (D), la zone de sintérisation,
- l'air primaire étant insufflé par zone à travers la grille, depuis les caissons d'air sous la grille (a, b, c et d), les quantités d'air pour les zones A et B étant dosées de manière à ce qu'une combustion sous-stoechiométrique ait lieu dans le lit de matières,
- de l'air supplémentaire à une température égale ou inférieure à la température du foyer étant insufflé dans le foyer sous forme de voile d'air chaud, à travers la ou les paroi(s) latérale(s) du foyer surtout ou seulement au niveau des zones A et B du foyer (10) sous les chicanes, c'est-à-dire dans le foyer situé au-dessus de la grille, et que
- au-dessus des chicanes, dans la partie secondaire II, c'est-à-dire derrière la quatrième zone (D), il n'y ait plus d'apport d'air supplémentaire, et en présence des caractéristiques suivantes :
a) au-dessus de la grille (1) et sous la paroi supérieure (9) du foyer (10), une paroi intermédiaire (3, 4) d'une longueur à peu près égale aux zones (A, B, C, D) a été mise en place pour servir de séparation entre le haut de la partie primaire (I) et le bas de la partie secondaire (II) située au-dessus d'elle,
b) la paroi intermédiaire (3, 4) se trouve juste entre les parois latérales (17) et la paroi frontale (16) du foyer et va presque jusqu'au niveau de l'extrémité de la grille (7) ou de la zone de combustion (5 - considéré dans le sens de la combustion (6) -,
c) derrière l'extrémité de la paroi intermédiaire (3, 4), - considéré dans le sens de la combustion (6) -, se trouve une zone de déviation des gaz de combustion (2) qui les dirige vers le haut autour de la paroi intermédiaire (3, 4) de la partie primaire (I) à la partie secondaire (II) vers l'ouverture d'échappement (12), caractérisé par les critères supplémentaires suivants :
d) dans la paroi latérale (17) se trouve un conduit d'air froid (19), à travers lequel est insufflé de l'air froid (22),
e) la paroi latérale (17) présente dans la portion (18) située à proximité de la partie primaire (I), entre la partie primaire (I) et le conduit (19), une perméabilité à l'air définie pour l'air froid (22), des sorte que le voile d'air chaud (20) puisse s'échapper du conduit (19) dans la partie primaire (I).

6. Incinérateur conforme à la revendication 4, caractérisé en ce que la porosité de la portion (18) de la paroi latérale (17) soit uniforme ou irrégulière sur la paroi.

7. Incinérateur conforme à la revendication 4, caractérisé en ce qu'il existe des orifices ou que des conduits traversent la portion (18) de la paroi latérale (17).

8. Incinérateur conforme à l'une des revendications 5 ou 6, caractérisé en ce que la portion (18) de la paroi latérale (17) poreuse ou comportant des orifices, ne se situe que - ou principalement - dans les zones A et B.

9. Incinérateur conforme à l'une des revendications 4 à 7, caractérisé en ce que la paroi intérieure est composée de carreaux de céramique (3, 4) placés les uns derrière les autres, qui sont posés sur des rebords (15) des parois latérales (17) du foyer (10).

10. Incinérateur conforme à la revendication 8, caractérisé en ce que le dernier carreau de céramique (4), considéré dans le sens de la combustion (6), est incliné vers la graille (1).
